# EUROPÄISCHE PATENTSCHRIFT

(11) **EP 0 051 120 B1**
(45) Veröffentlichungstag und Bekanntmachung des Hinweises auf die Patenterteilung: **22.08.1984**
(21) Anmeldenummer: 81106550.7
(22) Anmeldetag: 24.08.1981
(51) Int. Cl.: G07F 5/00

(54) **Einstelleinrichtung eines Selbstverkäufers**
Setting arrangement for a vending machine
Dispositif d'adaptation d'un distributeur automatique

(30) Priorität: 30.10.1980 DE 3040938
(43) Veröffentlichungstag der Anmeldung: 12.05.1982
(73) Patentinhaber: Sielaff GmbH & Co. Automatenbau Herrieden, D-8801 Herrieden (DE)
(72) Erfinder: Mehlan, Bernd, D-8801 Herrieden (DE); Gress, Josef, D-8801 Herrieden (DE)
(74) Vertreter: Gaiser, Hartmut, Dipl.-Ing.

## Beschreibung

Die Erfindung betrifft eine Einstelleinrichtung eines Selbstverkäufers zur Einstellung eines von zwei oder mehreren Verkaufspreisen für Warenausgabeeinrichtungen, die an einer Werkgrundplatte gelagert sind und längs der sich wenigstens eine Steuerstange erstreckt, die einerseits je nach dem Verkaufspreis mittels Kopplungsgliedern mit den betreffenden Warenausgabeeinrichtungen und andererseits mit einer Freigabevorrichtung für die Warenausgabeeinrichtungen gekoppelt ist.

In der DE-OS Nr. 2644016 ist eine derartige Einstelleinrichtung erwähnt. Bei dieser sind zwei verschiebliche Steuerstangen vorgesehen. An Schieberträgern der Warenausgabeeinrichtungen sind Gewindebohrungen vorgesehen, in die Schrauben so einschraubbar sind, dass eine wahlweise Kopplung jeder Warenausgabeeinrichtung mit der einen und/oder der anderen Steuerstange erfolgt.

In dem DE-GM Nr. 7909711 ist ebenfalls eine derartige Einrichtung beschrieben. Die Steuerstangen sind hier von drehbaren Wellen gebildet. Diese wirken über ein Hebelsystem auf ein Kreditwerk.

Die Kopplung der Steuerstange mit den Warenausgabeeinrichtungen über Gewindestifte ist im Gebrauch umständlich, da die Gewindestifte an verborgener Stelle liegen. Dies zeigt sich vor allem, wenn die einmal gewählte Zuordnung eines Verkaufspreises zu einer Warenausgabeeinrichtung geändert werden soll.

Aufgabe der Erfindung ist es, eine Einrichtung der eingangs genannten Art vorzuschlagen, die einfach zu betätigen und leicht umzuschalten ist und deren jeweilige Stellung übersichtlich erkennbar ist.

Erfindungsgemäss ist obige Aufgabe dadurch gelöst, dass an der bzw. den Steuerstangen sich quer zu deren Bewegungsrichtung erstreckende Führungshülsen befestigt sind, in denen Schiebestifte gelagert sind, dass das eine Ende jedes Schiebestifts in einer Stellung in die Bewegungsbahn einer Steuerkurve der Warenausgabeeinrichtung ragt und in einer zweiten Stellung ausserhalb der Bewegungsbahn der Steuerkurve liegt und dass das andere Ende des Schiebestifts die Hülse in jeder der beiden Stellungen auf der den Warenausgabeeinrichtungen gegenüberliegenden Seite der Werkgrundplatte überragt.

Damit ist erreicht, dass die Schiebestifte an der Werkgrundplatte übersichtlich angeordnet sind und dass sie die Verkaufspreiszuordnung zu den einzelnen Warenausgabeeinrichtungen erkennen lassen. Zum Umschalten brauchen lediglich die Stifte gezogen oder gedrückt zu werden.

Weitere vorteilhafte Ausgestaltungen der Erfindung ergeben sich aus der folgenden Beschreibung eines Ausführungsbeispiels und den Unteransprüchen. In der Zeichnung zeigen:
Fig. 1 eine Ansicht eines Selbstverkäuferwerkes von seiten der Warenausgabeeinrichtungen,
Fig. 2 eine Ansicht des Münzwerkes des Selbstverkäufers an der den Warenausgabeeinrichtungen gegenüberliegenden Seite,
Fig. 3 eine Teilschnittansicht des Werkes längs der Linie 111-111 nach Fig. 1 und 2,
Fig. 4 eine Teilansicht eines Schiebestiftes gegenüber Fig. 3 vergrössert,
Fig. 5 eine Schnittansicht längs der Linie V-V nach Fig. 2, und
Fig. 6 eine Schnittansicht längs der Linie VI-VI nach Fig. 5.

Bei dem Selbstverkäufer des Ausführungsbeispiels liegen die Warenausgabefächer übereinander, wie dies beispielsweise bei Flaschen- oder Dosenautomaten der Fall ist. Eine Werkgrundplatte 1 des Selbstverkäufers, an der Schieberplatten 2 gelagert sind, welche an Warenausgabeklappen befestigt sind, steht dabei senkrecht im Selbstverkäufer.

An der den Schieberplatten 2 (vgl. Fig. 1) gegenüberliegenden Seite der Werkgrundplatte 1 ist ein Münzwerk (vgl. Fig. 2) angeordnet, welches einen Münzprüfer 3, ein Kreditwerk 4, eine Kassiereinrichtung 5, sowie eine Auslöseeinrichtung 6 aufweist.

Beim Ausführungsbeispiel ist die Werkgrundplatte 1 senkrecht zwischen einer Rückwand 7 und einer Vordertür 8 des Selbstverkäufers angeordnet. Es handelt sich um einen Flaschen- oder Dosenautomaten.

An jeder der Schieberplatten 2 greift eine nicht näher dargestellte Ausgabeklappe an.

Jede Schieberplatte 2 weist an ihrem der Rückwand 7 zugewandten Ende zwei Steuerkurven 9 und 10 auf. Bei den Steuerkurven 9 und 10 erstrekken sich zwei Steuerstangen 11 und 12, welche an der Werkgrundplatte 1 quer zu den Schieberplatten 2 verschieblich gelagert sind.

An der Steuerstange 11 ist bei der oberen Steuerkurve 9 jeder der Schieberplatten 2 eine Hülse 13 befestigt. Die Steuerstange 12 und die Werkgrundplatte 1 weisen Durchbrechungen 14 bzw. 15 auf, durch die die Hülse 13 frei ragt.

An der Steuerstange 12 ist bei der unteren Steuerkurve 10 jeder Schieberplatte 2 eine Hülse 16 befestigt. Diese ragt frei durch eine Durchbrechung 17 der Werkgrundplatte 1. Im Bereich der Hülse 16 der Steuerstange 12 weist die Steuerstang 11 eine Durchbrechung 18 auf.

In den Hülsen 13 und 16 sind Schiebestifte 19 und 20 gelagert. Diese weisen an ihrem einen Ende einen Kopf 21 bzw. 22 auf. An ihren anderen Enden 23 und 24 sind sie zur Anlage an die Steuerkurven 9 und 10 ausgelegt. In Fig. 3 ist der Schiebestift 19 in gezogener Stellung dargestellt, in der er nicht an der zugeordneten Steuerkurve 9 anliegt. Der Schiebestift 20 ist in eingedrückter Stellung dargestellt, in der er an der zugeordneten Steuerkurve 10 anliegt.

Um die Schiebestifte 19 bzw. 20 in ihren beiden Stellungen zu verrasten, weisen sie Auskehlungen 25 und 26 auf. Die Hülsen 13 und 16 sind mit gegenüberliegenden Schlitzen 27 versehen, durch welche eine Haarnadelfeder 28 an dem betreiffenden Schiebestift 19 bzw. 20 greift. Die Auskehlungen 25 und 26 gehen mit flachen Schrängen 25' und 26' spitz ineinander über und sind gegenüber den Schrägen 25' und 26' zu steilen Anschlagrändem 25" und 26" ausgebildet. Damit ist ein Rastprofil erreicht, das Zwischenstellungen, ein Überdrücken und vollständiges Herausziehen der Schiebestifte 19 bzw. 20 vermeidet.

Unterhalb der Kassiereinrichtung 5 sind an der Steuerstange 11 ein Zapfen 29 und an der Steuerstange 12 ein Zapfen 30 in den Hülsen 13 und gleichen Hülsen 16 befestigt. Auf den Zapfen 29, 30 liegen die freien Enden von doppelarmigen Hebeln 31 und 32 auf, die an einer Achse 33 schwenkbar gelagert und mit Zugfedern 33' vorgespannt sind. Die anderen freien Enden 34 und 35 stehen Abtasthebeln 36 gegenüber, die andererseits Nockenscheiben 37 des Kreditwerkes 4 zugeordnet sind. Eine Sperrklinke 38 hält die Abtasthebel 36 von den Nockenscheiben 37 ab, solange keine der Warenausgabeeinrichtungen betätigtwird. Von den Abtasthebeln 36 einzeln ist ein Sperrschieber 39 aus der Bewegungsbahn einer Verriegelungsstange 40 verschiebbar, welche in üblicherweise mit sämtlichen Schieberplatten 2 in Verbindung steht. In Fig. 2 ist der Sperrschieber 39 in seiner Sperrstellung dargestellt, in der er durch eine Druckfeder 41 gehalten ist.

Die Hebel 31,32 sind an ihren Enden 34,35 mit Abwinklungen 42,43 versehen. Diese überlappen sich und ragen beide in die Bewegungsbahn des gleichen Abtasthebels.

Die Funktionsweise der beschriebenen Einrichtung ist etwa folgende:
Die zwei Steuerstangen 11 und 12 lassen sich mit der Schieberplatte 2 jeder der Warenausgabeeinrichtungen über die Schiebestifte 19 und 20 so koppeln, dass sich die eine oder die andere Steuerstange 11, 12, beide Steuerstangen 11, 12 oder keine der Steuerstangen bei einer Betätigung der Warenausgabeeinrichtung verschiebt. Dementsprechend wird dann der eine der Hebel 31, 32, beide Hebel 31, 32 oder keiner der Hebel mittels der Zapfen 29,30 verschwenkt. Entsprechend dieser vier Möglichkeiten kann jede der Warenausgabeeinrichtungen auf einen von vier Verkaufspreisen eingestellt werden. Es sind dann hierfür vier Nockenscheiben 37 und vier Abtasthebel 36 vorgesehen, wobei dem vierten Abtasthebel kein Steuerhebel und dem ersten Abtasthebel die Abwinklungen 42 und 43 zugeordnet sind.

Wird eine Warenausgabeeinrichtung zu betätigen begonnen, deren zugeordnete Schiebestifte 19, 20 beide gezogen sind, verschiebt sich keine der Steuerstangen 11, 12. Die Klinke 38 wird bei einer Betätigung einer der Warenausgabeeinrichtungen immer zurückgezogen. Lediglich der der auf den vierthöchsten Verkaufspreis eingestellten Nockenscheibe 37 zugeordnete vierte Abtasthebel 36 kann den Sperrschieber 39 verschieben und damit die betreffende Warenausgabeeinrichtung freigeben, wenn die Nocke dieser Nokkenscheibe 37 dem betreffenden Abtasthebel 36 gegenübersteht, also in der Kassiereinrichtung 5 der erforderliche Münzbetrag liegt. Der erste, zweite und dritte Abtasthebel ist gesperrt, so dass er selbst dann, wenn ihm die Nocke der ihm zugeordneten Nockenscheibe gegenübersteht, den Sperrschieber 39 nicht in Freigaberichtung verschieben kann. Es kann somit nicht nach einem Münzeinwurf, der nicht dem höchsten Verkaufspreis entspricht, eine Warenausgabeeinrichtung geöffnet werden.

Wird eine Warenausgabeeinrichtung zu betätigen begonnen, deren Schiebesₜift 19 gezogen und deren Schiebestift 20 gedrückt ist (vgl. Fig. 3), dann verschiebt sich die Steuerstange 11. Dadurch verschwenkt sich der Hebel 31, so dass sein freies Ende 34 aus der Bewegungsbahn des dritten Abtasthebels 36 schwenkt. Es kann dann auch dieser dritte Abtasthebel 36 den Sperrschieber 39 jn Freigaberichtung verschieben, wenn die dem dritten, nächstniedrigeren Verkaufspreis entsprechende Münzanzahl in die Kassiereinrichtung 5 gelangt und vom Kreditwerk 4 erfasst ist. Der erste und zweite Abtasthebel ist vom Hebel 32 bzw. dessen Abwinklung 43 gesperrt.

Wird eine Warenausgabeeinrichtung zu betätigen begonnen, deren Schiebestift 19 gedrückt und deren Schiebestift 20 gezogen ist, dann verschiebt sich die Steuerstange 12. Dadurch verschwenkt sich der Hebel 32, so dass sein freies Ende 35 die Bewegungsbahn des zweiten Abtasthebels 36 freigibt. Auch dieser zweite Abtasthebel 36 wird dann den Sperrschieber 39 in die Freigabestellung bringen, wenn die dem zweitniedrigsten Verkaufspreis entsprechende Münzanzahl in die Kassiereinrichtung 5 eingeworfen ist. Der erste Abtasthebel ist über die Abwinklung 42 des Hebels 31 gesperrt.

Wird eine Warenausgabeeinrichtung zu betätigen begonnen, deren beide Schiebestifte 19 und 20 gedrückt sind, dann werden beide Steuerstangen 11 und 12 verschoben und dementsprechend beide Hebel 31 und 32 mit den Abwinklungen 42, 43 aus der Bewegungsbahn aller Abtasthebel 36 verschwenkt. Es kann dann auch der dem niedrigsten Verkaufspreis zugeordnete erste Abtasthebel 36 den Sperrschieber 39 verschieben, wenn die dem niedrigsten Verkaufspreis entsprechende Münzanzahl in die Kassiereinrichtung 5 gelangt ist.

Die Schiebestifte 19 und 20 lassen sich mittels deren Köpfen 21 und 22 und wegen der vorgesehenen Einraststellungen leicht von dem Bedienpersonal einstellen. Soll eine der Warenausgabeeinrichtungen auf einen der anderen vorgesehenen Verkaufspreise umgestellt werden, dann sind lediglich die Schiebestifte 19 und 20 dieser Warenausgabeeinrichtung entsprechend umzustellen.

Aufgrund der Tatsache, dass die Konfiguration der Stellung der Schiebestifte 19 und 20 gegenüber den Hüssen 13, 16 ohne weiteres erkennbar ist, welche Stifte gedrückt und welche gezogen sind, kann leicht festgestellt werden, welche Warenausgabeeinrichtungen auf welchen Verkaufspreis eingestellt ist.

Die folgende Tabelle fasst die beschriebenen Einstellmöglichkeiten zusammen.

Die Auswahl eines von acht Verka.ufspreisen liesse sich durch die Anordnung von drei Steuerstangen und entsprechende Kopplungen erreichen.

Selbstverständlich kann die Einstelleinrichtung auch in solchen Fällen vorgesehen sein, in denen die Warenausgabeeinrichtungen unter Stapelschächten angeordnet sind.

Im Rahmerrder Erfindung liegen zahlreicheweitere Ausgestaltungen. Insbesondere ist die Erfindung nicht auf den Einsatz bei einer bestimmten Anzahl von Warenausgabeeinrichtungen des Selbstverkäufers beschränkt. Es kann auch nur eine Steuerstange vorgesehen sein. Es sind dann jedoch nur die Warenausgabeeinrichtungen jeweils auf einen von zwei Verkaufspreisen einstellbar.

## Patentansprüche

1. Einstelleinrichtung eines Selbstverkäufers zur Einstellung eines von zwei oder mehreren Verkaufspreisen für Warenausgabeeinrichtungen, die an einer Werkgrundplatte gelagert sind und längs der sich wenigstens eine Steuerstange erstreckt, die einerseits je nach dem Verkaufspreis mittels Kopplungsgliedern mit den betreffenden Warenausgabeeinrichtungen und andererseits mit einer Freigabevorrichtung für die Warenausgabeeinrichtungen gekoppelt ist, dadurch gekennzeichnet, dass an der bzw. den Steuerstangen (11, 12) sich quer zu deren Bewegungsrichtung erstrekkende Führungshülsen (13, 16) befestigt sind, in denen Schiebestifte (19, 20) gelagert sind, dass das eine Ende (23, 24) jedes Schiebestiftes (19, 20) in einer Stellung in die Bewegungsbahn einer Steuerkurve (9, 10) der Warenausgabeeinrichtung (2) ragtund in einer zweiten Stellung ausserhalb der Bewegungsbahn der Steuerkurve (9, 10) liegt, und dass das andere Ende (21, 22) der Schiebestifte (19, 20) die Hülse (13,16) in jeder der beiden Stellungen auf der den Warenausgabeeinrichtungen (2) gegenüberliegenden Seite der Werkgrundplatte (1) überragt.

2. Einstelleinrichtung nach Anspruch 1, dadurch gekennzeichnet, dass die Schiebestifte (19, 20) auf der den Warenausgabeeinrichtungen (2) gegenüberliegenden Seite der Werkgrundplatte (1) mit Griffköpfen (21, 22) versehen sind.

3. Einstelleinrichtung nach einem der Ansprüche 1 oder 2, dadurch gekennzeichnet, dass an den Hülsen (13,16) Schlitze (27) und an den Schiebestiften (19, 20) Auskehlungen (25, 26) ausgebildet sind und dass in die Schlitze (27) eine Feder (28) greift.

4. Einstelleinrichtung nach Anspruch 3, dadurch gekennzeichnet, dass die Auskehlungen (25, 26) für zwei Raststellungen der Schiebestifte (19, 20) ohne Zwischenstellungen einerseits mit Schrägen (25', 26') spitz ineinander übergehen und andererseits steile Anschlagränder (25", 26") aufweisen.

5.. Einstelleinrichtung nach einem der vorhergehenden Ansprüche, dadurch gekennzeichnet, dass an jeder Steuerstange (11,12) ein Hebel (31, 32) angreift, der in Abhängigkeit von der Stellung der Schiebestifte (19, 20) Abtasthebel (36) eines Kresditwerks (4) bei der Betätigung einer Warenausgabeeinrichtung (2) sperrt oder freigibt.

## Claims

1. Setting device of an automatic selling machine for setting one of two or more sale prices for goods delivery devices, which are mounted on a backing plate and along which at least one control rod extends, which (control rod) is coupled, on the one hand according to the sale price by means of coupling members with the related goods delivery devices and on the other hand with a release apparatus for the goods delivery devices, characterized in that there are fixed to the control rod or rods (11, 12) guide sleeves (13, 16), extending transversely to the direction of movement of these rods, in which (guide sleeves) sliding pins (19, 20) are journalled, that the one end (23, 24) of each sliding pin (19, 20) penetrates, in one position, into the movement path of a control cam (9, 10) of the goods delivery device (2) and, in a second position, lies outside the movement path of the control cam (9, 10), and that the other end (21, 22) of the sliding pins (19, 20) projects beyond the sleeve (13,16) in each of the two positions on the two positions on the side of the backing plate (1) opposite to the goods delivery devices (2).

2. Setting device according to Claim 1, characterized in that the sliding pins (19, 20) are provided, on the side of the backing plate (1) opposite to the goods delivery devices (2), with gripping knobs (21,22).

3. Setting device according to Claims 1 or 2, characterized in that slits (27) are formed in the sleeves (13, 16) and grooves (25, 26) are formed on the sliding pins (19, 20), and that a spring (28) engages into the slits (27).

4. Setting device according to Claim 3, characterized in that the grooves (25, 26) adjoin one another on the one side in the manner of a crest with inclined faces (25', 26') and on the other side have steep stop edges (25", 26"), for two detend positions of the sliding pins (19, 20) without intermediate positions.

5. Setting device according to one of the preceding Claims, characterized in that, on each control rod (11, 12), a lever (31, 32) engages, which blocks or releases sensing levers (36) of a credit mechanism (4) as a function of the position of the sliding pins (19, 20), when a goods delivery device (2) is actuated.

## Revendications

1. Dispositif de réglage de distributeur automatique, servant à établir l'un de deux ou plusieurs prix de vente pour des dispositifs débiteurs de marchandises qui sont montés sur une plaque de base de mécanisme le long de laquelle s'étend au moins une tige de commande qui est couplée, d'une part, selon le prix de vente, au moyen d'organes de couplage, aux dispositifs débiteurs de marchandises considérés et, d'autre part, à un dispositif de libération des dispositifs débiteurs de marchandises, caractérisé en ce qu'à la ou aux tiges de commande (11, 12) sont fixées des douilles de guidage (13, 16) s'étendant transversalement à la direction de mouvement des barres de commande et dans lesquelles sont montés des goujons coulissants (19, 20), en ce que l'une des extrémités (23, 24) de chaque goujon coulissant (19, 20) s'avance, dans une première position, dans la trajectoire d'une came de commande (9, 10) du dispositif débiteur de marchandises (2) et est située, dans une deuxième position, hors de la trajectoire de la came de commande (9, 10), et en ce que l'autre extrémité (21, 22) des goujons coulissants (19, 20) dépasse la douille (13, 16), dans chacune des deux positions, du côté de la plaque de base de mécanisme (1) qui est opposé aux dispositifs débiteurs de marchandises (2).

2. Dispositif de réglage selon la revendication 1, caractérisé en ce que les goujons coulissants (19, 20) sont munis de têtes de prise (21,22) sur le côté de la plaque de base de mécanisme (1) qui est opposé aux dispositifs débiteurs de marchandises (2).

3. Dispositif de réglage selon l'une des revendications 1 ou 2, caractérisé en ce que sur les douilles (13, 16) sont formées des fentes (27) et, sur les goujons coulissants (19, 20), des gorges (25,26), et en ce que dans les fentes (27) s'engage un ressort (28).

4. Dispositif de réglage selon la revendication 3, caractérisé en ce que les goujons (25, 26), pour deux positions d'arrêt des goujons coulissants (19, 20) sans positions intermédiaires, se rejoignent, d'une part, à angle aigu par des biseaux (25', 26') et présentent, d'autre part, des bords de butée raides (25", 26").

5. Dispositif de réglage selon l'une des revendication précédentes, caractérisé en ce que sur chaque tige de commande (11, 12) agit un levier (31,32) qui, sous la dépendance de la position des goujons coulissants (19, 20), bloque ou libère des leviers palpeurs (36) d'un mécanisme de crédit (4) lorsqu'un dispositif débiteur de marchandises (2) est actionné.
